# FASCICULE DE BREVET EUROPEEN

(11) **EP 1 781 553 B1**
(45) Date de publication et mention de la délivrance du brevet: **08.08.2012**
(21) Numéro de dépôt: 05782026.8
(22) Date de dépôt: 30.06.2005
(51) Int. Cl.: B65D 83/14

(54) **DISTRIBUTEUR DE PRODUIT FLUIDE OU PULVERULENT**
SPENDER FÜR FLÜSSIGE ODER PULVERFÖRMIGE PRODUKTE
FLUID OR POWDERY PRODUCT DISPENSER

(30) Priorité: 01.07.2004 FR 0407315
(43) Date de publication de la demande: 09.05.2007
(73) Titulaire: Valois SAS, 27110 Le Neubourg (FR)
(72) Inventeur: JACUK, Christophe, F-27100 LE VAUDREUIL (FR)
(74) Mandataire: CAPRI
(86) Numéro de dépôt international: PCT/FR2005/050528
(87) Numéro de publication internationale: WO 2006/013304

(56) Documents cités:
- EP-A- 1 304 355
- WO-A1-01/10743
- WO-A1-02/051483
- US-A- 4 819 837
- US-A- 6 149 892
- US-A1- 2004 056 054

## Description

La présente invention concerne un distributeur de produit fluide ou pulvérulent selon le préambule de la revendication 1.

Les domaines d'application privilégiés d'un tel distributeur sont notamment mais pas exclusivement la pharmaceutique, la cosmétique ou la parfumerie.

Certains distributeurs de produit fluide ou pulvérulent de l'art antérieur comportent généralement un organe de distribution définissant une chambre de dosage en communication d'une part avec un ou plusieurs réservoir(s) de produit fluide ou pulvérulent et d'autre part avec un organe d'actionnement dudit organe de distribution. Les parties du distributeur destinées à contenir du produit ou à être en contact avec du produit sont la plupart du temps réalisées en matériaux plastiques. Or, l'utilisation de matériaux plastiques implique bien souvent des problèmes d'adhésivité ou de collage de produit sur les parois des parties du distributeur en contact avec le produit et notamment au niveau de la chambre de dosage. Ainsi, une telle adhésivité de produit sur les parois de la chambre de dosage se traduit par des problèmes de reproductibilité des doses distribuées suite à un actionnement de l'organe de distribution.

Pour réduire le collage du principe actif dans la chambre de dosage, le document WO/02051483 propose de déposer en surface un revêtement fluoré par l'intermédiaire de la technologie du « plasma-coating » ou d'utiliser soit des polymères fluorés (tels que le PTFE) et autres familles fluorées (telles que le PFA, le PVDF, ...) ou d'associer à des matériaux communément utilisés (résines polyesters et acétal) des agents fluorés pour créer des composés fluorés. Le document WO 01/10743 A1 divulgue un distributeur selon le préambule de la revendication 1, dont les surfaces internes de la valve comprenant un matériau présentant une conductivité électrique supérieur à 2,6.10⁻⁸Ωm.

La présente invention a pour but de surmonter les problèmes susmentionnés et de proposer une solution autre que celle divulguée dans le document précité.

La présente invention a également pour but de fournir un distributeur de produit fluide ou pulvérulent simple et peu coûteux à fabriquer.

La présente invention a encore pour but de fournir un distributeur permettant une distribution de produit régulière et reproductible à chaque actionnement de l'organe de distribution.

La présente invention a donc pour objet un distributeur de produit fluide ou pulvérulent comprenant au moins un réservoir apte à contenir du produit fluide ou pulvérulent à distribuer, un organe de distribution, tel qu'une pompe ou une valve, un organe d'actionnement apte à actionner ledit organe de distribution, un orifice de distribution par lequel du produit fluide ou pulvérulent est distribué, au moins une partie du distributeur en contact avec le produit fluide ou pulvérulent étant réalisée en un matériau anti-adhésion comprenant au moins un polymère ou un copolymère intrinsèquement dissipatif de charges électrostatiques (IDP). Des exemples d'IDP sont notamment divulgués dans le document EP-1 304 355. Dans ce document, ces IDP sont mis en oeuvre dans le domaine de l'emballage de composants électroniques et notamment servent à réaliser des composants de lecteurs de disque dur qui exigent de rester en permanence propre, c'est-à-dire dépourvu d'extractibles ioniques. Toutefois, les IDP n'ont à ce jour jamais été utilisés pour résoudre le problème de collage de produit fluide ou pulvérulent dans le domaine de la distribution de produit fluide ou pulvérulent.

L'invention sera maintenant plus amplement décrite dans la description détaillée qui suit.

La présente invention s'applique à tous types de distributeur de produit fluide ou pulvérulent. En particulier, la présente invention peut s'appliquer à des distributeurs incorporant un organe de distribution telle qu'une pompe ou une valve. Généralement, l'organe de distribution, actionné à l'aide d'un organe d'actionnement, permet de libérer au niveau d'un orifice de distribution une quantité de produit contenue dans une chambre de dosage en communication avec un ou plusieurs réservoir(s) de produit. Le fonctionnement de tels organes de distribution est connu et ne sera donc pas davantage décrit.

La présente invention convient aussi particulièrement aux inhalateurs de poudre sèche dans lesquels les parties en contact avec ladite poudre, notamment le ou les réservoir(s) et/ou la chambre de dosage et/ou les différents conduits par lesquels transite la poudre à distribuer, ont tendance à fixer la poudre. Dans le cas des inhalateurs fonctionnant avec une valve contenant un gaz propulseur pour distribuer le produit, ce problème de collage est accentué par la présence d'un gaz propulseur, tels que les gaz HFA (HFA-134a ou HFA-227), à l'origine de la création d'une surpression au sein du distributeur. Cette surpression a tendance à plaquer la poudre contre les parois des différentes parties du distributeur et ainsi à favoriser le collage de la poudre sur ces parois, notamment au niveau de la chambre de dosage dans le cas d'une valve doseuse. Cet effet a été amplifié par l'utilisation des gaz HFA en remplacement des gaz CFC nocif pour l'environnement.

La fixation ou le collage de produit fluide ou pulvérulent résulte généralement de phénomènes électrostatiques liés à un déséquilibre de charges électriques entre le(s) matériau(x) avec le(s)quel(s) sont fabriqués les distributeurs et le produit à distribuer.

Selon l'invention, une partie du distributeur, avantageusement un ou plusieurs des éléments en contact avec le produit fluide ou pulvérulent, tel que le ou les réservoir(s), la chambre de dosage, l'organe de distribution, l'organe d'actionnement et l'ensemble des conduits menant à l'orifice de distribution, est réalisée en un matériau anti-adhésion comprenant au moins un polymère ou un copolymère intrinsèquement dissipatif de charges électrostatiques, communément appelé IDP. L'ensemble des IDP sont concernés par la présente invention. Les propriétés dissipatives des IDP viennent essentiellement de leur structure moléculaire. Cette structure peut ainsi accepter des ions circulant librement le long des chaînes moléculaires pour ainsi limiter les charges électrostatiques en surface. A titre d'exemples non limitatifs, le polyétherester, le polyétheruréthane, le polyétheresteramide et/ou l'acide polyacrylique peuvent être utilisés en tant qu'IDP.

D'autre part, il est également possible de réaliser les parties du distributeur en contact avec le produit fluide avec un matériau anti-adhésion comprenant un alliage d'au moins un IDP avec au moins un autre polymère. Bien souvent, de tels alliages ont pour fonction de compenser la relativement faible robustesse de L'IDP. Pour ce faire, ledit au moins un polymère combiné à l'IDP présente généralement des propriétés mécaniques avantageuses. Ainsi, l'alliage obtenu sera doté à la fois des propriétés anti-adhésion de l'IDP et des propriétés mécaniques dudit au moins un polymère allié à l'IDP. De tels alliages permettent ainsi d'obtenir un alliage polymérique plus résistant et pouvant être injectés-moulés ou extrudés sans risque de détériorations. Pour former de tels alliages, ledit au moins un autre polymère peut être choisi parmi les polymères suivants : le polyméthylméthacrylate (PMMA), le polybutylène téréphtalate (PBT), le polyacétal (POM), le polyéthylène glycol (PETG), le polyvinylchlorure (PVC), le polyamide (PA), le polycarbonate (PC), le polystyrène (PS), le styrène acrylonitrile (SAN), l'acrylonitrile butadiène styrène (ABS), le polyéthylène haute densité (PEHD), le polyéthylène basse densité (PEBD), l'alliage polysulfone (PSU), le polyéthylène téréphtalate (PET), l'élastomère thermoplastique polyuréthane (TPUR), le polyphénylène sulfure (PPS), le polyéthersulfone (PES), l'élastomère thermoplastique polyester (TPE), le polyphénylène éther oxide modifié (PPO), le polyétherimide (PEI), le polyétheréthercétone (PEEK), le polyuréthane thermoplastique rigide (RTPU), l'élastomère styrénique saturé (SEBS), l'élastomère styrénique insaturé (SBS), l'élastomère thermoplastique oléfinique (TEO), l'élastomère styrénique vulcanizè (TPV), le polyméthylpentène (PMP), le perfluoroalkoxy (PFA), l'éthylène térafluoroéthylène (ETFE), le polyvinylidène fluorure (PVDF), le polymère à cristaux liquides (LCP), l'éthylène propylène fluoré (FEP), le polyphtalamide (PPA), le polyéthercétonecétone (PEKK), le polyimide thermoplastique (TPI), le polyamide hautes températures (NHT), le polystyrène syndiotatique (SPS), le polytriméthylène téréphtalate (PTT). Toutefois, cette liste de polymères ne doit pas être considérée comme étant limitative, tous polymères aptes à être combinés audit au moins un IDP pouvant être utilisés.

Avantageusement, le matériau selon l'invention présente une résistivité comprise entre environ 10⁻³ et 10⁹ Ωm (1 et 10¹² ohm/sq) de façon à limiter efficacement les phénomènes de collage du produit. Cette gamme de valeur de résistivité particulièrement faible évite ainsi que le matériau anti-adhésion se charge facilement en charges électrostatiques et par conséquent limite le collage du produit fluide ou pulvérulent.

Par conséquent, la présente invention propose une solution avantageuse et efficace destinée à éliminer le problème de collage de produit fluide ou de poudre, notamment au niveau de la chambre de dosage d'un distributeur. Ainsi, le matériau utilisé permet de garantir une distribution plus régulière de produit à chaque actionnement de l'organe de distribution en réduisant la variabilité en masse du principe actif distribué ou inhalé. Cette invention est donc notamment, mais pas exclusivement, particulièrement intéressante pour la distribution de formulations pharmaceutiques.

## Revendications

1. Distributeur de produit fluide ou pulvérulent comprenant :
- au moins un réservoir apte à contenir du produit fluide ou pulvérulent à distribuer,
- un organe de distribution, tel qu'une pompe ou une valve,
- un organe d'actionnement apte à actionner ledit organe de distribution,
- un orifice de distribution par lequel du produit fluide ou pulvérulent est distribué,
**caractérisé en ce qu'**au moins une partie du distributeur en contact avec le produit fluide ou pulvérulent est réalisée en un matériau anti-adhésion comprenant au moins un polymère ou un copolymère intrinsèquement dissipatif de charges électrostatiques (IDP).

2. Distributeur selon la revendication 1, comprenant une chambre de dosage au moins partiellement réalisée avec ledit matériau anti-adhésion.

3. Distributeur selon la revendication 1 ou 2, dans lequel ledit organe de distribution est une valve, notamment une valve doseuse, contenant un gaz propulseur pour distribuer le produit fluide ou pulvérulent.

4. Distributeur selon la revendication 3, comprenant un gaz HFA en tant que gaz propulseur.

5. Distributeur selon la revendication 1, 2 ou 3, dans lequel ledit organe de distribution est une pompe.

6. Distributeur selon la revendication 1 ou 2, dans lequel ledit organe de distribution est un inhalateur de poudre sèche.

7. Distributeur selon l'une quelconque des revendications précédentes, dans lequel ledit IDP comprend un polyetherester, un polyetherurétane, un polyetherestéramide et/ou un acide polyacrylique.

8. Distributeur selon l'une quelconque des revendications précédentes, dans lequel ledit matériau anti-adhésion est un alliage comprenant au moins un IDP et au moins un autre polymère.

9. Distributeur selon la revendication 8, dans lequel ledit au moins un autre polymère comprend un des polymères suivants: le polyméthylméthacrylate (PMMA), le polybutylène téréphtalate (PBT), le polyacétal (POM), le polyéthylène glycol (PETG), le polyvinylchlorure (PVC), le polyamide (PA), le polycarbonate (PC), le polystyrène (PS), le styrène acrylonitrile (SAN), l'acrylonitrile butadiène styrène (ABS), le polyéthylène haute densité (PEHD), le polyéthylène basse densité (PEBD), l'alliage polysulfone (PSU), le polyéthylène téréphtalate (PET), l'élastomère thermoplastique polyuréthane (TPUR), le polyphénylène sulfure (PPS), le polyéthersulfone (PES), l'élastomère thermoplastique polyester (TPE), le polyphénylène éther oxide modifié (PPO), le polyétherimide (PEI), le polyétheréthercétone (PEEK), le polyuréthane thermoplastique rigide (RTPU), l'élastomère styrénique saturé (SEBS), l'élastomère styrénique insaturé (SBS), l'élastomère thermoplastique oléfinique (TEO), l'élastomère styrénique vulcanizè (TPV), le polyméthylpentène (PMP), le perfluoroalkoxy (PFA), l'éthylène térafluoroéthylène (ETFE), le polyvinylidène fluorure (PVDF), le polymère à cristaux liquides (LCP), l'éthylène propylène fluoré (FEP), le polyphtalamide (PPA), le polyéthercétonecétone (PEKK), le polyimide thermoplastique (TPI), le polyamide hautes températures (NHT), le polystyrène syndiotatique (SPS), le polytriméthylène téréphtalate (PTT).

10. Distributeur selon l'une quelconque des revendications précédentes, dans lequel ledit matériau anti-adhésion présente une résistivité comprise environ entre 10⁻³ et 10⁹ Ωm (1 et 10¹² ohm/sq)

## Claims

1. A powder or fluid dispenser comprising:
• at least one reservoir that is suitable for containing powder or fluid to be dispensed;
• a dispenser member, such as a pump or a valve;
• an actuator member that is suitable for actuating said dispenser member; and
• a dispenser orifice through which powder or fluid is dispensed;
the dispenser being **characterized in that** at least one portion of the dispenser that is in contact with the powder or fluid is made of a non-stick material comprising at least one inherently electrostatically dissipative polymer or copolymer (IDP) that can inherently dissipate electrostatic charge.

2. A dispenser according to claim 1, including a metering chamber that is made, at least in part, out of said non-stick material.

3. A dispenser according to claim 1 or claim 2, in which said dispenser member is a valve, in particular a metering valve, containing a propellant gas for dispensing the powder or fluid.

4. A dispenser according to claim 3, containing an HFA gas as a propellant gas.

5. A dispenser according to claim 1, 2, or 3, in which said dispenser member is a pump.

6. A dispenser according to claim 1 or claim 2, in which said dispenser member is a dry-powder inhaler.

7. A dispenser according to any preceding claim, in which said IDP comprises a polyetherester, a polyetherurethane, a polyetheresteramide, and/or a polyacrylic acid.

8. A dispenser according to any preceding claim, in which said non-stick material is an alloy comprising at least one IDP and at least one other polymer.

9. A dispenser according to claim 8, in which said at least one other polymer comprises one of the following polymers: polymethyl methacrylate (PMMA), polybutyl terephthalate (PBT), polyacetal (POM), polyethylene glycol (PETG), polyvinyl chloride (PVC), polyamide (PA), polycarbonate (PC), polystyrene (PS), styrene acrylonitrile (SAN), acrylonitrile butadiene styrene (ABS), high-density polyethylene (HDPE), low-density polyethylene (LDPE), polysulfone (PSU) alloy, polyethylene terephthalate (PET), thermoplastic polyurethane (TPUR) elastomer, polyphenylene sulfide (PPS), polyethersulfone (PES), thermoplastic polyester elastomer (TPE), modified polyphenylene oxide (PPO), polyetherimide (PEI), polyetheretherketone (PEEK), rigid thermoplastic polyurethane (RTPU), saturated styrenic elastomer (SEBS), unsaturated styrenic elastomer (SBS), olefinic thermoplastic elastomer (TEO), vulcanized styrenic elastomer (TPV), polymethylpentene (PMP), perfluoroalkoxy (PFA), ethylene tetrafluoroethylene (ETFE), polyvinylidene fluoride (PVDF), liquid crystal polymer (LCP), fluorinated ethylene propylene (FEP), polyphtalamide (PPA), polyetherketoneketone (PEKK), thermoplastic polyimide (TPI), high-temperature polyamide (NHT), syndiotactic polystyrene (SPS), polytrimethylene terephthalate (PTT).

10. A dispenser according to any preceding claim, in which said non-stick material presents resistivity lying in the range about 10⁻³ Ωm to 10⁹ Ωm (1 ohm/sq to 10¹² ohm/sq).

## Patentansprüche

1. Spender für ein fluides oder pulverförmiges Produkt, aufweisend:
- mindestens ein Behältnis, das dazu geeignet ist, auszugebendes fluides oder pulverförmiges Produkt aufzunehmen,
- eine Ausgabeeinrichtung, wie eine Pumpe oder ein Ventil,
- eine Betätigungseinrichtung, die dazu geeignet ist, die Ausgabeeinrichtung zu betätigen,
- eine Ausgabeöffnung durch welche fluides oder pulverförmiges Produkt ausgegeben wird,
**dadurch gekennzeichnet, dass** zumindest ein Teil des Spenders in Kontakt mit dem fluiden oder pulverförmigen Produkt aus einem Antihaftmaterial gefertigt ist, das mindestens ein Polymer oder ein Copolymer umfasst, das in Bezug auf elektrostatische Ladungen inhärent dissipativ ist (IDP).

2. Spender nach Anspruch 1, aufweisend eine Dosierkammer, die zumindest teilweise aus dem Antihaftmaterial gefertigt ist.

3. Spender nach Anspruch 1 oder 2, wobei die Ausgabeeinrichtung ein Ventil, insbesondere ein Dosierventil ist, das ein Treibgas enthält, um das fluide oder pulverförmige Produkt auszugeben.

4. Spender nach Anspruch 3, aufweisend ein HFA-Gas als Treibgas.

5. Spender nach Anspruch 1, 2 oder 3, wobei die Ausgabeeinrichtung eine Pumpe ist.

6. Spender nach Anspruch 1 oder 2, wobei die Ausgabeeinrichtung ein Trockenpulverinhalator ist.

7. Spender nach einem der vorhergehenden Ansprüche, wobei das IDP Polyetherester, Polyetheruretan, Polyetheresteramid und/oder Polyacrylsäure umfasst.

8. Spender nach einem der vorhergehenden Ansprüche, wobei das Antihaftmaterial eine Legierung ist, die mindestens ein IDP und mindestens ein weiteres Polymer umfasst.

9. Spender nach Anspruch 8, wobei das mindestens eine weitere Polymer eines der folgenden Polymere umfasst:
Polymethylmethacrylat (PMMA), Polybutylenterephtalat (PBT), Polyacetal (POM), Polyethylenglycol (PETG),
Polyvinylchlorid (PVC), Polyamid (PA), Polycarbonat (PC),
Polystyrol (PS), Styrol-Acrylnitril (SAN), AcrylnitrilButadien-Styrol (ABS), Polyethylen mit hoher Dichte (HDPE), Polyethylen mit niedriger Dichte (LDPE),
Polysulfonlegierung (PSU), Polyethylenterephtalat (PET),
thermoplastisches Polyurethan-Elastomer (TPUR),
Polyphenylensulfid (PPS), Polyethersulfon (PES),
thermoplastisches Polyesterelastomer (TPE), modifiziertes Polyphenylenetheroxid (PPO), Polyetherimid (PEI),
Polyetheretherketon (PEEK), starres thermoplastisches Polyurethan (RTPU), gesättigtes Styrolelastomer (SEBS),
ungesättigtes Styrolelastomer (SBS), olefinisches thermoplastisches Elastomer (TEO), vulkanisiertes Styrolelastomer (TPV), Polymethylpenten (PMP),
Perfluoralkoxy (PFA), Ethylentetrafluorethylen (ETFE),
Polyvinylidenfluorid (PVDF), Flüssigkristallpolymer (LCP), fluoriertes Ethylenpropylen (FEP), Polyphtalamid (PPA), Polyetherketonketon (PEKK), thermoplastisches Polyimid (TPI), Hochtemperatur-Polyamid (NHT),
syndiotaktisches Polystyrol (SPS), Polytrimethylenterephtalat (PTT).

10. spende nach einem der vorhergehenden Ansprüche, wobei das Antihaftmaterial einen spezifischen elektrischen Widerstand zwischen etwa 10⁻³ und 10⁹Ωm (1 und 10¹² ohm/sq) aufweist.
